# EUROPÄISCHE PATENTSCHRIFT

(11) **EP 0 622 492 B1**
(45) Veröffentlichungstag und Bekanntmachung des Hinweises auf die Patenterteilung: **29.01.1997**
(21) Anmeldenummer: 94105841.4
(22) Anmeldetag: 15.04.1994
(51) Int. Cl.: D21H 23/34, B05C 11/04

(54) **Streicheinrichtung für laufende Bahnen aus Papier oder Karton**
Coating device for a travelling web of paper or cardboard
Dispositif d'enduction pour une bande en mouvement de papier ou carton

(30) Priorität: 28.04.1993 DE 4313889
(43) Veröffentlichungstag der Anmeldung: 02.11.1994
(73) Patentinhaber: J.M. Voith GmbH, D-89522 Heidenheim (DE)
(72) Erfinder: Kustermann, Martin, Dr., D-89522 Heidenheim (DE); Giuste, Sergio, 02995 Jaragua Sao Paulo (BR)
(74) Vertreter: Weitzel, Wolfgang, Dr.-Ing. Patentanwalt

(56) Entgegenhaltungen:
- EP-A- 0 426 980
- DE-B- 3 001 073
- GB-A- 2 046 137
- PATENT ABSTRACTS OF JAPAN vol. 014, no. 264 (P-1057) 7. Juni 1990 & JP-A-02 073 112 (FUJI ELECTRIC CO LTD) 13. März 1990

## Beschreibung

Die Erfindung betrifft eine Anordnung zum Dosieren von Streichmasse auf eine laufende Bahn aus Papier oder Karton. Die erfindungsgemäße Dosiereinrichtung verwendet eine sogenannte Streichklinge in Streichanlagen, wobei dieser Streichklinge eine Zufuhreinrichtung für die Streichmasse unmittelbar oder in einiger Entfernung von vielleicht 30-50 cm entlang dem Umfang einer die Bahn aus Papier oder Karton führenden Walze zugeordnet sein kann. Es kann auch so sein, daß die Papierbahn erst später auf die Walze aufläuft, so daß zunächst eine Beschichtung des bloßen Walzenmantels erfolgt und erst später eine Übertragung der Streichmasse von dem Walzenmantel auf die Papierbahn vorgenommen wird.

Eine gattungsbildende Einrichtung ist bekannt aus der EP-A 04 26 980. In dieser Anmeldung ist z.B. auch eine Meßeinrichtung mit einem Sender beschrieben, der Licht emittiert, welches von einer lichtempfindlichen Empfängeranordnung, z.B. in Form einer Dioden-Reihenanordnung oder einer CCD-Kamera registriert wird. Das Ausgangssignal dieser Anordnungen wird dann weiterverarbeitet, um die Winkellage der Klinge in Bezug auf den Walzenumfang im Anlagepunkt der Klinge an demselben einzustellen. Alle in dieser Anmeldung beschriebenen Meßeinrichtungen sind trotz ihrer Miniaturausführung immer noch relativ groß und haben ein nicht ganz zu vernachlässigendes Gewicht.

Die Aufgabe der Erfindung ist es, eine derartige Meßeinrichtung anzugeben, bei welcher ein Sensor mit merkbarem Gewicht vermieden ist. Eine andere Aufgabe ist es auch, die Meßeinrichtung so auszubilden, daß ein schnelles Wechseln der Klinge einschließlich der Meßwertübertragungseinrichtungen möglich ist.

Diese Aufgabe wird erfindungsgemäß durch die Merkmale des des Patentanspruchs 1 gelöst.

Durch die lichtempfindliche auf der Klinge aufgebrachte Schicht, die das von einem Sender auf diese gestrahlte Licht nach dem bekannten Reflexionsgesetz reflektierte Licht zu einem Empfänger schickt, wird die Streichklinge nur örtlich durch zu vernachlässigende zusätzliche Gewichte belastet, und ein schnelles Wechseln derselben ist möglich. Bei der Verwendung eines Reflexionsstreifens kann dieser bereits vor Montage der Klinge auf dieser aufgebracht werden. Verwendet man ein Spiegelplättchen als reflektierende Schicht der Klinge können günstige Einfalls- und Ausfallswinkel der Meßstrahlen erreicht werden, indem der Träger der Spiegelfläche keilförmig ausgebildet ist. Der Träger kann ferner magnetisch sein, so daß ein schnelles Anheften an der Klinge und Entfernen von derselben möglich ist.

Es ist auch eine berührungsfreie Anordnung auf induktiver oder kapazitiver oder Ultraschall-Basis möglich, wobei der Sensor in einer bestimmten Entfernung von der Andruckleiste bzw. der Einspannung der Klinge angeordnet wird, so daß aufgrund der Ermittlung des Abstandes der Klinge vom Sensor in diesem Bereich und unter Berücksichtigung der Anpreßkraft der Klinge der Winkel der Klinge berechnet werden kann.

Nachfolgend wird die Erfindung anhand der in den Figuren der Zeichnung dargestellten Ausführungsbeispiele erläutert, wobei im einzelnen darstellen:
- Figur 1: eine prinzipmäßige Darstellung in Seitenansicht der erfindungsgemäßen Meßeinrichtung,
- Figur 2: eine Einzelheit im Bereich der Anlagekante der Klinge an der Gegenwalze in vergrößertem Maßstab,
- Figur 3: eine entsprechende Anordnung einer anderen Variante.

In Figur 1 ist die Streichklinge 2 eingespannt in die Klemmbacken 3 und 4 eines Halters und wird an die Gegenwalze R mittels einer Druckleiste 5 angepreßt, die zwischen Führungsplatten 23 und 29 entsprechend dem Doppelpfeil verschieblich gehalten ist. Es ist ein Sender für Licht, insbesondere Laserlicht 9 vorgesehen, der einen Lichtstrahl 12 auf eine Lichtreflexionsschicht 8' schickt, von wo der reflektierte Strahl 13 zu dem Empfänger 10 in Form einer CCD-Anordnung mit einem Spreizungswinkel a gelangt. Die Reflexionsschicht 8' ist hier eine Spiegelschicht eines Spiegelplättchens 6, das mittels einer magnetischen Trägerplatte 7 an der Streichklinge lösbar befestigt ist (da ja die Streichklinge bekanntermaßen aus magnetisierbarem Stahl bestehen). Die Trägerplatte 7 ist keilförmig mit einem Winkel c ausgebildet, um einen günstigen Verlauf von Einfallsstrahl 12 und Reflexionsstrahl 13 zu erhalten. Dadurch gewinnt man genügend Raum, um in günstiger Weise den Sender 9 und den Empfänger 10 in der Nähe der Streichklinge anbringen zu können.

In Figur 3 ist dargestellt, daß die Reflexionsschicht 8 auch auf einer Folie 11 aufgebracht sein kann, die auf die Streichklinge 2 aufgeklebt werden kann oder - als Magnetfolie ausgebildet - einfach auf die Streichklinge aufgesetzt werden kann. Man kann hier einen Streifen von z.B. 5 cm Länge benutzen und diesen bereits vor Montage der Streichklinge auf dieser an der richtigen Stelle anbringen. Dadurch wird die Ausfallzeit der Streichanlage bei einem Wechsel der Streichklinge äußerst gering.

Das Signal von dem Empfänger 10 wird dann auf eine hier nicht dargestellte Regeleinrichtung gegeben, um den Winkel der Streichklinge einstellen zu können. Gemeint ist damit der Winkel b, mit dem die Streichklinge in Figur 1 und 2 an der Gegenwalze R anliegt. Entsprechend diesem Winkel verläuft ja auch die eigentliche Streichkante (Fase f) an dem Klingenende in Bezug auf die Gegenwalze R bzw. die von dieser geführten Papierbahn. Die Fase f soll natürlich genau tangential zur Gegenwalze und Papierbahn verlaufen. Dabei läuft die Papierbahn bzw. Walze R mit der Geschwindigkeit v entsprechend dem dargestellten Pfeil an der Streichklinge vorbei.

## Patentansprüche

1. Anordnung zum Dosieren einer Streichmasse auf eine laufende Bahn aus Papier oder Karton, die insbesondere von einer Walze (R) in oder bei der Anordnung geführt ist, wobei
(a) eine Klinge (2) - zumindest auch - mittels einer Druckleiste (5) oder mehreren Druckstücken an die Bahn gedrückt wird,
(b) ein Sender (9) für Licht - insbesondere Laserlicht - vorhanden ist,
(c) die Klinge (2) im Bereich zwischen der Anlagelinie der Druckleiste (5) oder der mehreren Druckstücke an ihr und ihrer Anlagelinie an der Bahn auf ihrer von der Bahn abgewandten Seite mindestens eine Lichtreflexionsschicht (8) zur Reflexion des vom Sender (9) auf die Schicht (8) gesendeten Lichtstrahles (12) aufweist,
(d) ein Empfänger (10) zur Registrierung der Lage oder des Winkels des auf ihn von der Lichtreflexionsschicht (8) der Klinge (2) reflektierten Strahls (13) vorgesehen ist und
(e) eine Regelvorrichtung (30) vorhanden ist, um abhängig von dem Lagesignal des Empfängers (10) für den reflektierten Lichtstrahl (13) die Winkellage der Klinge (2) in deren Bereich zwischen der Anlagelinie der Druckleiste (5) oder des Druckstücks und der Bahn zu regeln.

2. Anordnung nach Anspruch 1, dadurch gekennzeichnet, daß die Druckleiste (5) in Richtung - quer - zur Klinge nachgiebig ausgebildet ist.

3. Anordnung nach Anspruch 1 oder 2, gekennzeichnet durch Stellvorrichtungen, die längs der Klingenlänge gleichmäßig verteilt sind und, zur örtlichen Verstellung des Anpreßdrucks der Klinge (2) über die Druckleiste (5) oder die Druckstücke dienen.

4. Anordnung nach einem der Ansprüche 1 - 3, dadurch gekennzeichnet, daß die Lichtreflexionsschicht (8) aus einer Folie (11) besteht.

5. Anordnung nach einem der Ansprüche 1 - 3, dadurch gekennzeichnet, daß die Lichtreflexionsschicht (8') auf Magnetplättchen oder -streifen als Träger (7) zum Anheften an die Klinge aufgebracht ist.

6. Anordnung nach Anspruch 5, dadurch gekennzeichnet, daß der magnetische Träger (7) keilförmig ausgebildet ist, um einen gewünschten Einfalls- und Ausfallswinkel des Sendelichtstrahls (12) in Bezug auf die Ebene einstellen zu können, die durch die Klinge (2) im Bereich ihrer Anlagelinie an der Bahn geht.

7. Anordnung nach Anspruch 6, dadurch gekennzeichnet, daß der Träger (7) und die auf ihm aufgebrachte Lichtreflexionsschicht (8') als Glasspiegelplättchen (6) einer Größe von höchstens 25 mm² ausgebildet sind.

8. Anordnung nach Anspruch 3, dadurch gekennzeichnet, daß das Gewicht pro Flächeneinheit der Folie einschließlich der Lichtreflexionsschicht (8) höchstens 50 g/m² beträgt.

## Claims

1. Arrangement for metering a coating mixture onto a running paper or cardboard web which is guided in particular by a roller (R) in or by the arrangement, in which
(a) a blade (2) is pressed onto the web - at least also - by means of a pressure pad (5) or a plurality of pressure elements,
(b) there is a transmitter (9) for light - in particular laser light,
(c) the blade (2) in the region between the bearing line of the pressure pad (5) or plurality of pressure elements thereon and its bearing line on the web comprises at least one light reflecting layer (8) on its side facing away from the blade to reflect the beam of light (12) transmitted by the transmitter (9) onto the layer (8),
(d) a receiver (10) is provided for recording the position or the angle of the beam (13) reflected on it by the light reflecting layer (8) of the blade (2) and
(e) there is a control device (30) to control the angular position of the blade (2) in its zone between the bearing line of the pressure pad (5) or the pressure element and the web in dependency on the positioning signal of the receiver (10) for the reflected beam of light (13).

2. Arrangement according to claim 1, characterised in that the pressure pad (5) is designed to be flexible in direction - perpendicular - to the blade.

3. Arrangement according to claim 1 or 2, characterised by regulating devices which are distributed evenly along the blade length and serve to adjust locally the pressing force of the blade (2) via the pressure pad (5) or pressure elements.

4. Arrangement according to one of claims 1 - 3, characterised in that the light reflecting layer (8) is made of a foil (11).

5. Arrangement according to one of claims 1 - 3, characterised in that the light reflecting layer (8') is attached to magnetic chips or strips as carriers (7) for securing it onto the blade.

6. Arrangement according to claim 5, characterised in that the magnetic carrier (7) is wedge-shaped in order to permit an adjustment of the desired incident and emergence angle of the transmitted beam of light (12) in relation to the plane which passes through the blade (2) in the region of its bearing line on the web.

7. Arrangement according to claim 6, characterised in that the carrier (7) and the light reflecting layer (8') attached thereto are designed as glass mirror chips (6) which are at most 25 mm² in size.

8. Arrangement according to claim 3, characterised in that the weight per unit area of the foil including the light reflecting layer (8) is at most 50 g/m².

## Revendications

1. Agencement, permettant l'application d'une masse d'enduction en quantité dosée sur une nappe de papier ou carton en déplacement qui est guidée, notamment par un cylindre (R), de façon à passer dans ou devant l'agencement, dans lequel :
(a) une lame (2) est appliquée en appui sur la nappe - au moins aussi - au moyen d'une barre de pression (5) ou de plusieurs pièces de pression,
(b) un émetteur (9) est prévu pour de la lumière - notamment lumière laser,
(c) la lame (2) comporte, dans la zone située entre la ligne d'appui de la barre de pression (5) ou des multiples pièces de pression sur cette lame (2) et sa ligne d'appui sur la nappe et sur la face de cette lame (2) située à l'opposé de la nappe, au moins une couche de réflexion de lumière (8) servant à réfléchir sur cette couche (8) le rayon lumineux (12) émis par l'émetteur (9),
(d) un récepteur (10) est prévu pour enregistrer la position ou l'angle du rayon (13) réfléchi vers ce récepteur par la couche de réflexion de lumière (8) de la lame (2) et
(e) un dispositif de régulation (30) est prévu pour régler, en fonction du signal de position du récepteur (10) correspondant au rayon lumineux réfléchi (13), la position angulaire de la lame (2) dans la zone de cette lame située entre la ligne d'appui de la barre de pression (5) ou de la pièce de pression et la nappe.

2. Agencement selon la revendication 1, caractérisé en ce que la barre de pression (5) est réalisée flexible en direction de la lame - transversalement vis-à-vis de cet lame.

3. Agencement selon la revendication 1 ou 2, caractérisé par des dispositifs de réglage qui sont répartis d'une manière uniforme le long de la longueur de la lame et servent au réglage localisé de la pression d'application de la lame (2) au moyen de la barre de pression (5) ou des pièces de pression.

4. Agencement selon l'une des revendications 1-3, caractérisé en ce que la couche de réflexion de lumière (8) est constituée d'une feuille (11).

5. Agencement selon l'une des revendications 1-3, caractérisé en ce que la couche de réflexion de lumière (8') est déposée sur des plaquettes magnétiques ou bandes magnétiques servant de support (7) en vue de l'adhérence sur la lame.

6. Agencement selon la revendication 5, caractérisé en ce que le support magnétique (7) est réalisé en forme de coin, afin de pouvoir régler un angle voulu d'incidence et un angle voulu de réflexion du rayon de lumière émis (12), vis-à-vis du plan qui passe par la lame (2) dans la zone de sa ligne d'appui sur la nappe.

7. Agencement selon la revendication 6, caractérisé en ce que le support (7) et la couche de réflexion de lumière (8') déposée sur ce support sont réalisés sous forme de plaquettes de miroir en verre (6) d'une taille d'au maximum 25 mm².

8. Agencement selon la revendication 3, caractérisé en ce que le poids par unité de surface de la feuille y compris la couche de réflexion de lumière (8) est égal au maximum à 50 g/m².
